# EUROPÄISCHE PATENTSCHRIFT

(11) **EP 0 392 628 B1**
(45) Veröffentlichungstag und Bekanntmachung des Hinweises auf die Patenterteilung: **02.12.1992**
(21) Anmeldenummer: 90200878.8
(22) Anmeldetag: 10.04.1990
(51) Int. Cl.: E04G 17/14, E04G 17/02

(54) **Schalung für zu schüttende Wände, sowie Vertikalträger dafür**
Shuttering for pouring walls and vertical support for such shuttering
Coffrage pour parois à couler, et support vertical pour ce coffrage

(30) Priorität: 10.04.1989 NL 8900885
(43) Veröffentlichungstag der Anmeldung: 17.10.1990
(73) Patentinhaber: Moes, Gezinus, NL-6662 VD Elst (NL)
(72) Erfinder: Moes, Gezinus, NL-6662 VD Elst (NL)
(74) Vertreter: Boelsma, Gerben Harm, Ir.

(56) Entgegenhaltungen:
- EP-A- 0 138 196
- DE-A- 2 359 857
- FR-A- 2 129 095
- US-A- 2 340 439

## Beschreibung

Die Erfindung bezieht sich auf eine Schalung für zu schüttende Wände, bestehend aus zwei aus flachem Plattenmaterial zusammengesetzten, mittels Distanzhalter in Abstand gehaltenen Schalungswänden, die an der Aussenseite durch einander kreuzende und untereinander haltende Vertikalträger und Horizontalträger gestützt werden, wobei die Vertikalträger an der Aussenseite und die Horizontalträger zwischen diesen Vertikalträgern und der betreffenden Schalungswand angeordnet sind und wobei die Horizontalträger auf von den Vertikalträgern ausragenden Stützelementen aufliegen und befestigt sind.

Eine derartige Schalung ist aus der FR-A-2.129.095 bekannt und kann als eine Schalung vom semi-klassischen Typ erachtet werden.

Eine Schalung vom rein klassischen Typ ist zum Beispiel bekannt aus den NL-A-6412145, NL-A-6507926 und NL-A-7011968. Bei einer Schalung dieser Art werden aus dem beim Bauunternehmer vorhandenen Vorrat des aus Holz bestehenden Platten- und Trägermaterials die erforderlichen Schalungswände, Vertikalträger und Horizontalträger nach Mass gesägt und zu der gewünschten Schalung zusammengestellt. Dabei werden die Vertikalträger gegen die Schalungswände angeordnet und werden die Horizontalträger, manchmal in Paaren, an der Aussenseite gegen die Vertikalträger angeordnet. Die gegenseitige Verbindung zwischen Vertikalträgern und Horizontalträgern geschieht dabei im allgemeinen mittels von den Schalungswänden, durch die Vertikalträger hindurch und zwischen den Horizontalträgerpaaren hindurch, nach aussen ragender Ansatzstücke der Distanzhalter mit auf dieselben anzubringenden Verschlussscheiben und Muttern. Schalungen dieser Art werden noch immer allgemein verwendet und zwar vor allem durch Bauunternehmer, die zum Errichten von kleineren Bauwerken ausgestattet sind. Diese Bauunternehmer haben mit dem Umstand zu rechnen, dass beim Einpassen des (schon früher gebrauchten) Schalungsmaterials jedesmal ein verhältnismässig grosser Anteil des Schalungsmaterials verloren geht. Dies gilt insbesondere für das Balkenholz, aus dem die Horizontalträger bestehen. Dieses in Standardlängen von zum Beispiel fünf oder sieben Metern angeschafte Balkenholz kann durchschnittlich dreimal wieder gebraucht werden. Alsdann ist es dermassen versägt worden, dass es keine Stücke mit einer brauchbaren Länge mehr gibt. Darüberhinaus hat diese Schalung den Nachteil, dass die beschriebene Verbindung zwischen Vertikalträgern und Horitontalträgern schwierig zu Stande zu bringen ist; die Horizontalträger müssen dabei zunächst mit provisorischen Mitteln den Vertikalträgern gegenüber unterstützt werden, bevor sie mit Hilfe der Ansatzstücke gegen die Vertikalträger herangezogen werden können.

Durch die oben mit semi-klassisch bezeichnete Schalung nach der FR-A-2.129.095 werden den gerade im Zusammenhang mit den klassischen Schalungen genannten Nachteilen schon einigermassen entgegen gekommen. Indem ja nach FR-A-2.129.095 die aus Holz bestehenden Vertikalträger der klassischen Schalung durch (gegebenenfalls aus Vertikalabschnitten zusammenzustellende) Strahlträger mit angeschweissten Auflagestützen für die aus Holz bestehenden Horizontalträger ersetzt werden, ist die Verwendung von provisorischen Stützmitteln für die Horizontalträger weggefallen. Trotz des Ersatzes der aus Holz bestehenden Vertikalträger durch Metallträger bleibt die Möglichkeit bestehen die (aus Holz bestehenden) Schalungswände durch Nageln zu befestigen, und zwar jetzt an den hölzernen Längsträgern, die nach FR-A-2.129.095 nicht mehr an der Aussenseite der Schalung angeordnet werden, sondern gegen die Schalungswände anliegen.

Für den grössten Nachteil der klassischen Schalung, und zwar das Verlorengehen von Balkenholz beim nach Mass sägen der Horizontalträger beim Wiedergebrauch, wodurch dieser Wiedergebrauch beschränkt ist, wird in der FR-A-2.129.095 jedoch keine Lösung angegeben.

Die Erfindung beabsichtigt nunmehr diese Lösung zu schaffen.

Erfindungsgemäss wird dieser Zweck dadurch erreicht, dass die Stützelemente je einen Einsteck-Liegeplatz bilden, der von einem Paar von etwa senkrecht von einer Seite des Vertikalträgers ausragenden Flanschen begrenzt wird, und zwar einem unteren, sich senkrecht zur Längsachse des Vertikalträgers erstreckenden Stützflansch und einem im Abstand desselben liegenden oberen Flansch, der einen kleinen Winkel mit dem unteren Flansche bildet, in der Weise, dass zwischen dem Horizontalträger und dem oberen Flansch ein keilförmiger Spaltraum vorhanden ist, in den ein den Horizontalträger festklemmender Keil eingeschlagen werden kann.

Durch die Merkmale der Erfindung kann die Verbindung zwischen Vertikalträgern und Horizontalträgern in einfachster Weise zu Stande gebracht werden und man braucht dazu nicht, wie bei der FR-A-2.129.095, Nägel durch die Horizontalträger hindurch bis in den speziell dafür ausgebildeten Auflagestützen zu treiben. Eine derartige Befestigungsweise ergibt dabei die Möglichkeit um, abhängig von der zur Verfügung stehenden Balkenlängen, die Horizontalträger entweder in untereinander ausgerichteten Abschnitten, oder in einander in horizontaler Richtung überlappenden und in vertikalem Sinn versetzt liegenden Abschnitten anzuordnen. Das "Versägen" des für die Horizontalträger zu verwendenden Balkenholzes kann somit zu einem Mindestwert beschränkt werden. Es leuchtet ein, dass eine derartige Weise des Anordnens der Horizontalträger bei der Schalung nach der FR-A-2.129.095 sehr schwierig, wenn nicht unmöglich ist im Zusammenhang mit dem für die Befestigung der Horizontalträger auf ihren Auflagestützen erforderlichen Manövrierraum. Bei der Schalung nach der Erfindung wird zunächst eine Anzahl von Vertikalträgern aufgestellt und darauf die Schalung zunächst von unten her und weiter in horizontaler Richtung weiter aufgebaut durch Anbringen der Horizontalträger(abschnitte) und der Tafeln, aus denen die Schalungswände zusammengesetzt werden.

Damit ein durch die erforderliche Biege-festigkeit der Schalungswände bestimmter Maximalabstand zwischen den Horizontalträgern gewährleistet wird, darf der gegenseitige Abstand zwischen den an den Vertikalträgern verteilt angeordneten Einsteck-Liegeplätzen selbstverständlich nicht grösser sein als die Hälfte des genannten Maximalabstandes.

Die Erfindung bezieht sich auf eine Schalung mit mindestens an einer Seite mit ausragenden Flanschen versehenen Vertikalträgern.

Weitere Merkmale dieses Vertikalträgers sind in den Unteransprüche beschrieben.

Die Erfindung wird unten an Hand der Zeichnung mit einem Ausführungsbeispiel näher erläutert.
Fig. 1 zeigt eine perspektivische Ansicht eines Teils einer nach der Erfindung zusammengesetzten Wandschalung und
Fig. 2 zeigt einen Teil eines Vertikalträgers mit von diesem ausragenden Flanschen.

Die in der Zeichnung dargestellte Schalung hat eine Aussen- oder hintere Schalungswand 1 und eine Innen- oder vordere Schalungswand 2, die durch Distanzhalter 3, sogenannte Zentrierstifte, von denen in der Zeichnung ein Exemplar dargestellt wird, in Abstand von einander gehalten werden.

Zwecks Vereinfachung der Beschreibung der Konstruktion und des Aufsetzens der Schalung, wird von der Situation ausgegangen, in der die Aussenschalungswand 1 und die sich dahinten befindlichen (in der Zeichnung übrigens nicht dargestellten) Vertikalträger und Horizontalträger bereits aufgestellt worden sind. In dieser Situation wird zunächst die gegebenenfalls in der zu schüttenden Wand 4 erforderliche Bewehrung 5 angebracht. Je nach dem Vorschreiten des Aufsetzens der Bewehrung werden auch die Distanzhalter 3 angeordnet und zwar indem diese mit den Kegeln 6 auf die Enden der durch die aussenliegenden (nicht dargestellten) Vertikalträger geführten Ansatzstücke aufgeschraubt werden. Für die Ausführung dieser Distanzhalter bezw. Zentrierstifte 3 kann auf die obengenannten Patentschriften hingewiesen werden.

Hierauf wird, in einem vorher bestimmten Abstand zur Innenseite der bereits angeordneten Schalungswand 1 eine Anzahl von Vertikalträgern 7 in einem vorher bestimmten gegenseitigen Abstand aufgestellt, während man dahinten eine oder mehrere Tafeln für die innere Schalungswand 2 freistehend gegen die frei ausragenden Kegel 6 der Distanzhalter 3 aufsetzt. Die Vertikalträger 7 können dabei auf einem nicht dargestellten, auf dem bereits vorhandenen Boden liegenden Bodenbalken aufgestellt werden und gegebenenfalls provisorisch gestützt werden.

Hiernach werden die Horizontalträger 8, öfters Gurte genannt, zwischen den Tafeln und Vertikalträgern angeordnet und zwar indem sie von unten her und in der Zeichnung von rechts nach links gesehen, zwischen denselben eingeschoben werden. Die Horizontalträger 8, deren Querschnitt-Abmessungen etwa 7 X 17 cm betragen, werden dabei mit den nach aussen gerichteten Randteilen in an den Vertikalträgern gebildeten Liegeplätzen aufgenommen. Diese Liegeplätzen werden je durch zwei vom Vertikalträger 7 abstehende Flanschen 9 und 10 (siehe Fig. 2) begrenzt, und zwar eine untere Flansche 9 und eine obere Flansche 10. Die untere Flansche 9 befindet sich in einer Ebene senkrecht zur Längsachse des Vertikalträgers, während die obere Flansche 10 etwa geknickt ist, wobei die an beiden Seiten der Knicklinie 11 liegenden Abschnitte 10a und 10b unter einem Winkel von zum Beispiel 5 bis 7° mit Bezug auf die untere Flansche divergieren. Zwischen jedem Flanschenabschnitt 10a bezw. 10b und einem auf der betreffenden unteren Flansche aufliegenden Horizontalträger 8 ist ein keilförmiger Spaltraum vorhanden, in den ein Keil 12 hineingeschlagen werden kann um die Horizontalträger 8 gegen den betreffenden Vertikalträger 7 festzuklemmen. Abhängig von der Zugänglichkeit kann man den Keil wahlweise von links oder von rechts einführen.

Abhängig von den zur Verfügung stehenden Balkenlängen, werden die Horizontalträger 8 sich dabei über zwei, drei oder mehrere Vertikalträger erstrecken. Mit Hilfe der gerade beschriebenen Liegeplatz-Ausführung und der dabei zu verwendenden Keile wird in einfachster Weise eine zuverlässige Verbindung zwischen Vertikalträgern und Horizontalträgern zu Stande gebracht. Falls erwünscht kann man die Tafeln der inneren Schalungswand dabei mit Hilfe von Eck-Verbindungselementen gegen die Horizontalträger 8 anziehen. Derartige Elemente sind im Bau allgemein bekannt und bedürfen deshalb in der Zeichnung nicht dargestellt zu werden.

Der Abstand h zwischen zwei angrenzenden Liegeplätzen beträgt die Hälfte des Maximalabstandes, der in der Höherichtung der Schalung zwischen zwei angrenzenden Horizontalträgern eingehalten werden soll um das Durchbiegen der Schalungswände während des Schüttens der Wand innerhalb einer zulässigen Grenze zu beschränken. In der Praxis wird zum Beispiel ein Maximalabstand von etwa 30 cm verwendet. Indem der Abstand h die Hälfte des genannten Maximalabstandes gewählt wird, brauchen die Horizontalträger in den aufeinanderfolgenden "Schichten" sich nicht auf alle Vertikalträger zu erstrecken, während trotzdem überall der genannte (in der Höherichtung gemessene) Maximalabstand eingehalten wird. Mit Hinweis auf die Zeichnung, bedeutet dies, dass auf die mit x bezeichneten Horizontalträgerabschnitte verzichtet werden könnte.

Schliesslich wird bei mindestens einer Anzahl der bereits aufgestellten Vertikalträger 7 die durch Gewindestangen gebildeten Ansatzstücke 13 der Distanzhalter 3 angebracht, zu welchem Zweck diese durch in den betreffenden Vertikalträgern vorhandenen Löcher 14 und die vorher in den Tafeln angebrachten entsprechenden Löcher hindurch gestreckt werden und in den Kegeln 6 eingeschraubt werden. Schliesslich werden auf den freien Enden der Gewindestangen 13 Muttern geschraubt um die verschiedenen Teile der Schalung zu einem steifen Ganzen zusammenzuziehen.

Die Schalung kann darauf in horizontaler Richtung weiter "ausgedehnt" werden, indem wieder eine Anzahl von Vertikalträgern aufgestellt wird, dahinten weitere Tafeln für die innere Schalungswand angebracht werden und zwischen diesen beiden Teilen abermals die erforderliche Anzahl von Horizontalträgern angebracht wird.

Wie aus der Zeichnung ersichtlich, können die Vertikalträger 7 aus Abschnitten der gleichen Länge oder von verschiedenen Längen zusammengesetzt sein, die durch eine Flansche-Schraubverbindung kuppelbar sind. In dieser Weise kann die Schalung auch in vertikalem Sinne in Stufen aufgebaut werden.

Im in der Zeichnung dargestellten Ausführungsbeispiel bestehen die Vertikalträger aus (aus Metall geformten) Kastenprofilen. Es leuchtet ein, dass die Vorteile der Erfindung auch mit anderen Profilausbildungen realisierbar sind.

Vorzugsweise haben die oberen Flansche 10 eine Breite von etwa 5 cm, welche derjenigen der Keile 12 entspricht. Diese Keile werden übrigens für ähnliche Zwecke im Bau bereits allgemein verwendet.

Die Breite der unteren Stützflansche ist vorzugsweise grösser, zum Beispiel 75 mm, sodass die Horizontalträger über gerade etwas weniger als die Hälfte ihrer Breite unterstützt werden.

## Patentansprüche

1. Schalung für zu schüttende Wände, bestehend aus zwei aus flachem Plattermaterial zusammengesetzten, mittels Distanzhalter (3) im Abstand gehalten Schalungswänden (1, 2), die an der Aussenseite durch einander kreuzende und untereinander haltende Vertikalträger (7) und Horizontalträger (8) gestüzt werden, wobei die Vertikalträger (7) an der Aussenseite und die Horizontalträger (8) zwischen diesen Vertikalträgern (7) und der betreffenden Schalungswand (2) angeordnet sind und wobei die Horizontalträger (8) auf von den Vertikalträgern (7) ausragenden Stützelementen (9) aufliegen und befestigt sind, dadurch gekennzeichnet, dass die Stützelemente (9) je einen Einsteck-Liegeplatz (9, 10) bilden, der von einem Paar von etwa senkrecht von einer Seite des Vertikalträgers ausragenden Flanschen (9, 10) begrenzt wird, und zwar einem unteren, sich senkrecht zur Längsachse des Vertikalträgers erstreckenden Stützflansch (9) und einem im Abstand desselben liegenden oberen Flansch (10), der einen kleinen Winkel mit dem unteren Flansch bildet, in der Weise, dass zwischen dem Horizontalträger (8) und dem oberen Flansch (10) ein keilförmiger Spaltraum vorhanden ist, in den ein den Horizontalträger festklemmender Keil (12) eingeschlagen werden kann.

2. Schalung nach Anspruch 1 mit Vertikalträgern (7), dadurch gekennzeichnet, dass die Vertikalträger (7) aus einem Kastenprofil gebildet werden.

3. Schalung mit Vertikalträgern (7) nach Ansprüchen 1-2, dadurch gekennzeichnet, dass jeder Liegeplatz (9, 10) von einem flachen unteren, senkrecht zur Längsachse des Trägers (7) verlaufenden Stützflansch (9) und einem etwa geknickten oberen Flansch (10a, 10b) begrenzt wird, wobei die an beiden Seiten der Knicklinie liegenden Abschnitte (10a; 10b) des oberen Flansches (10) in entgegengesetzten Richtungen mit Bezug auf den unteren Stützflansch (9) nach oben divergieren.

4. Schalung mit Vertikalträgern (7) nach Ansprüchen 1-3, gekennzeichnet durch zwischen den aufeinanderfolgenden Liegeplätzen vorgesehenen Löchern (14) zum Hindurchstecken von Ansatzstücken der Distanzhalter (3) für die Schalung.

## Claims

1. A shuttering for pouring walls, comprising two shuttering walls (1, 2) formed from flat sheet material and kept spaced by spacers (3), said shuttering walls being externally supported by mutually crossing and holding vertical posts (7) and horizontal beams (8), the vertical posts (7) being provided on the outer side and the horizontal beams (8) being provided between the vertical posts (7) and the respective shuttering wall (2), whereas the horizontal beams (8) are supported and fastened on supporting elements (9) projecting from the vertical posts (7), characterized in that the supporting elements (9) each form an inserting seat (9, 10) that is delimited by a pair of flanges (9, 10) which project substantially at right angles from one side of the vertical post, viz. a lower supporting flange (9) extended perpendicularly with respect to the longitudinal axis of the vertical post and an upper flange (10) spaced from the former and enclosing a small angle with said lower flange, in such a way, that a wedge-shaped clearance space is left between the horizontal beam (8) and the upper flange (10) into which a wedge (12) may be driven to clamp the horizontal beam.

2. A shuttering provided with vertical posts (7) according to claim 1, characterized in that the vertical posts (7) are formed by a box type post.

3. A shuttering provided with vertical posts (7) according to claims 1-2, characterized in that each seat (9, 10) is delimited by a flat lower supporting flange (9) extending perpendicularly to the longitudinal axis of the post (7) and a slightly bent upper flange (10a, 10b), wherein the two sections (10a, 10b) of the upper flange (10) located on either side of the bending line, are diverging in opposite directions relative to the lower supporting flange (9).

4. A shuttering provided with vertical posts (7) according to claims 1-3, characterized by holes (14) located between adjacent seats and adapted to insert extensions of the spacers (3) of the shuttering therethrough.

## Revendications

1. Coffrage pour parois à couler, composé de deux parois (1, 2) de coffrage constituées de plaques planes assemblées, maintenues écartées à l'aide d'entretoises (3) et supportées du côté extérieur par des poutres verticales (7) et des poutres horizontales (8) croisées, se maintenant mutuellement où les poutres verticales (7) sont disposées à l'extérieur et les poutres horizontales (8) sont disposées entre ces poutres verticales (7) et la paroi concernée (2) de coffrage, et où les poutres horizontales (8) reposent sur des éléments (9) de support faisant saillie par rapport aux poutres verticales (7) auxquelles sont fixés ces éléments, caractérisé en ce que les éléments (9) de support comportent chacun un emplacement (9, 10) de pose à emboîtement délimité par une paire de brides (9, 10) saillantes unilatéralement hors de la poutre verticale, pratiquement perpendiculairement par rapport à celle-ci, à savoir, par une bride (9) de support inférieure s'étendant perpendiculairement à l'axe longitudinal de la poutre verticale et par une bride supérieure (10) située à une certaine distance de la bride de support, cette bride supérieure formant un angle aigu avec la bride inférieure, de façon telle qu'un espace cunéiforme existe entre la poutre horizontale (8) et la bride supérieure (10) et dans lequel un coin (12) peut être enfoncé afin de serrer la poutre horizontale.

2. Coffrage selon la revendication 1, comprenant des poutres verticales (7), caractérisé en ce que les poutres verticales (7) sont réalisées en un profilé en caisson.

3. Coffrage comprenant des poutres verticales (7) selon la revendication 1 ou 2, caractérisé en ce que chaque emplacement (9, 10) de pose est délimité par une bride plane inférieure (9) de support s'étendant perpendiculairement à l'axe longitudinal de la poutre (7) et par une bride supérieure un peu pliée (10a, 10b), les sections (10a; 10b) situées de part et d'autre de la ligne de pliure de la bride supérieure (10) divergeant vers le haut, dans des sens opposés, par rapport à la bride inférieure (9) de support.

4. Coffrage comprenant des poutres verticales (7) selon l'une des revendications 1 à 3, caractérisé par des trous (14) prévus entre les emplacements successifs de pose, permettant l'enfichage de pièces rapportées des entretoises (3) du coffrage à travers ces trous.
